# EUROPÄISCHE PATENTSCHRIFT

(11) **EP 0 412 488 B1**
(45) Veröffentlichungstag und Bekanntmachung des Hinweises auf die Patenterteilung: **03.08.1994**
(21) Anmeldenummer: 90115108.4
(22) Anmeldetag: 06.08.1990
(51) Int. Cl.: B26B 5/00, B26B 3/03

(54) **Vorrichtung zum Schneiden von Obst, Gemüse oder dergleichen in Scheiben**
Apparatus for slicing fruit, vegetables or the like
Dispositif pour la coupe en tranches de fruits ou légumes

(30) Priorität: 05.08.1989 DE 3926014
(43) Veröffentlichungstag der Anmeldung: 13.02.1991
(73) Patentinhaber: A. Börner GmbH, 54526 Niederkail (DE)
(72) Erfinder: Börner, Jürgen, D-5565 Niederkail (DE)
(74) Vertreter: Goddar, Heinz J., Dr.

(56) Entgegenhaltungen:
- EP-A- 0 104 267
- EP-A- 0 306 017
- GB-A- 1 586 848

## Beschreibung

Die Erfindung betrifft eine Vorrichtung zum Schneiden von Obst, Gemüse oder dergleichen in Scheiben mit den Merkmalen des Oberbegriffs des Anspruchs 1.

Bei einer solchen aus der GB-A-1 586 848 bekannten Vorrichtung verlaufen die Spitzen der Messerklingen jeweils winklig aus und sind winklig aneinander angesetzt. Auch die Profile der Messerklingen stoßen dabei stumpf aufeinander. Dies beeinträchtigt die Stabilität der Messerklingen.

Eine ähnlich ausgebildete Vorrichtung zeigt die EP 0 306 017 A2, die in den Figuren 1 und 2 dargestellt ist, wobei Fig. 2 in vergrößerter Darstellung die Anordnung der Messerklingen der in Fig. 1 gezeigten Vorrichtung wiedergibt.

Wie in Fig. 1 dargestellt, umfaßt die bekannte Vorrichtung 1 zwei Rahmenleisten 2, die in ihrem hinteren Teil von einer Messerhalteplatte 4 und in ihrem vorderen Teil von zwei an der Unterseite der Vorrichtung 1 angeordneten und in der Zeichnung nicht dargestellten Querstegen zusammengehalten sind. Im vorderen Teil der Vorrichtung 1 ist eine parallel zur Messerhalteplatte 4 einschiebbare Schieberplatte 8 angeordnet, die in einer seitlichen Nut in den Rahmenleisten 2 geführt wird und in eingerastetem Zustand so angeordnet ist, daß zwischen dem hinteren Abschnitt der Schieberplatte 8 und einem Schneidmesser 6, das am vorderen Rand der Messerhalteplatte 4 befestigt ist, ein schmaler Spalt verbleibt. Die Schieberplatte 8, auf der das Schneidgut geführt wird, weist zusätzlich für diesen Zweck vorgesehene Längsrillen 9 auf.

In Fig. 2 ist die Anordnung von Messerklingen 10 und 12 des Schneidmessers 6 der bekannten Vorrichtung 1 in vergrößerter Darstellung gezeigt. Die gestrichelten Linien geben dabei jeweils eine Profilstufe 16 der Messerklingen 10 und 12 an, wobei die zu Schneidkanten 11 und 13 hin liegenden Bereiche der Messerklingen 10 und 12 höher liegen als die an die Umfangsränder 14 und 15 angrenzenden Bereiche. Die Profilstufen 16 bestehen dabei normalerweise aus Abschrägungen, wobei die durch diese Abschrägungen verbundenen Bereiche der Messerklingen parallel zueinander verlaufen.

Bei der bekannten Vorrichtung wird eine V-Spitze 19 des Schneidmessers 6 dadurch gebildet, daß die beiden Messerklingen 12 und 13 bündig aneinanderstoßen, wobei ihre Halterung in der Messerhalteplatte 4 durch nietenartige, entsprechende Bohrungen 17 der beiden Messerklingen 10 und 12 durchsetzende Kunststoffnoppen erfolgt. Die Kunststoffnoppen werden im Spritzgußverfahren hergestellt.

Der Erfindung liegt die Aufgabe zugrunde, die eingangs genannte Vorrichtung bezüglich ihrer Stabilität und damit ihrer Funktionsfähigkeit und Lebensdauer zu verbessern.

Erfindungsgemäß wird diese Aufgabe durch die Merkmale des Anspruchs 1 gelöst. Gegenstand der Unteransprüche sind bevorzugte Ausgestaltungen der Erfindung.

Weitere Vorteile und Merkmale der Erfindung ergeben sich aus dem folgenden Ausführungsbeispiel, das anhand der beiliegenden Zeichnungen erläutert wird. Dabei zeigt:
- Fig. 3: die erfindungsgemäße Vorrichtung in schematischer Darstellung;
- Fig. 4: die Anordnung und Ausgestaltung der erfindungsgemäßen Messerklingen in vergrößerter Darstellung; und
- Fig. 5: eine andere Ausgestaltung der erfindungsgemäßen Messerklingen.

Fig. 3 zeigt eine ähnliche Darstellung wie Fig. 1. Ein wesentlicher Unterschied zwischen der erfindungsgemäßen Vorrichtung gemäß Fig. 3 und der Vorrichtung nach dem Stand der Technik gemäß Fig. 1 besteht in der unterschiedlichen Führung des Stufenprofils, das in beiden Zeichnungen mit den gestrichelten Linien auf den Messerklingen angedeutet ist. Bei der Vorrichtung nach dem Stand der Technik verlaufen diese Profilstufen geradlinig von einem Ende der Messerklinge zum anderen. Bei der erfindungsgemäßen Vorrichtung endet das jeweilige Profil an einer vorderen Seitenkante der Messerklinge vor der Rahmenleiste 2, während es am anderen Ende in einer Rundung ausläuft, so daß sich bei zusammengesetzten Messerklingen ein nahezu halbkreisförmiges Auslaufen des Stufenprofils am oberen Ende des V-förmigen Messers 6 ergibt.

Der Verlauf dieses Profils läßt sich noch einmal besonders deutlich in der vergrößerten Darstellung von Fig. 4 erkennen. Die Profilstufen 16 enden hier kurz vor Erreichen der Seitenkanten 20 der Messerklingen 10 und 12, wobei die den Schneidkanten 11 und 13 zugewandten Bereiche der Messerklingen höher liegen als die dem Umfangsrand 14, 15 zugewandten Bereiche. Dadurch wird eine weitere Entlastung der sensiblen V-Spitze 19 des Messers 6 gegen Schiebekräfte in der Schneidfläche erreicht, da die nicht von den Profilstufen 16 durchsetzten vorderen Seitenkanten 20 der Messerklingen 10, 12 sich nunmehr frei in den entsprechenden Schlitzen in den Rahmenleisten 2 verschieben können. Hierdurch wird das Auftreten von Schubkräften bei Temperaturschwankungen, zunächst beim Ausformen, später aber auch bei Reinigungsvorgängen mit heißem Wasser usw. zuverlässig vermieden, da durch die profilfreien Kanten 20 ein thermischer Ausgleich bei Schwindungen von Kunststoff und Metall möglich wird. Die formschlüssige Halterung der Messerklingen 10 und 12 des Schneidmessers 6 erfolgt in der angegebenen Weise zumindest im Bereich der V-Spitze 19 des Schneidmessers 6. Dabei ist in diesem Bereich ein Ansatz 18 der linken Messerklinge 12 vorgesehen, der gegenüber dem Hauptteil der Messerklinge 12 abgeknickt, abgeschrägt oder als Stufe ausgebildet ist, so daß er unter den dort befindlichen Abschnitt der rechten Messerklinge 10 zu liegen kommt. Zur weiteren Verbesserung der Halterung in diesem Bereich sind mindestens zwei Bohrungen 17 vorgesehen, von denen jeweils eine in einer der beiden Messerklingen 10 und 12 angeordnet ist. Die formschlüssig angespritzten Kunststoffstränge überlappen zumindest diesen Bereich der Messerklingen formschlüssig von beiden Seiten und durchgreifen dabei gleichzeitig die Bohrungen 17.

Wie in Fig. 5 dargestellt, können alternativ auch in jeder Messerklinge 10, 12 Randaussparungen 21, 22 vorgesehen sein, die zusammen die Form einer einzigen länglichen Bohrung annehmen, welche dann von den Kunststoffträgern durchsetzt werden kann.

## Patentansprüche

1. Vorrichtung zum Schneiden von Obst, Gemüse oder dergleichen in Scheiben, mit einer Messerhalteplatte (4), an deren Vorderkante ein mit der Messerspitze (19) in Richtung der Messerhalteplatte (4) weisendes, V-förmiges Schneidmesser angeordnet ist, welches aus zwei Messerklingen (10, 12) besteht; zwei im wesentlichen parallel angeordneten Rahmenleisten (2, 2), die in dem an die Messerspitze (19) angrenzenden Bereich durch die Messerhalteplatte (4) und in dem der Messerspitze (19) entfernten Bereich des Schzneidmessers durch mindestens einen Quersteg miteinander verbunden sind; und einer an den Rahmenleisten (2, 2) geführten, parallel zur Messerhalteplatte (4) verschiebbaren Schieberplatte (8), wobei zwischen der hinteren Kante der Schieberplatte (8) und dem Schneidmesser ein schmaler Spalt verbleibt und die Messerklingen (10, 12) ein Profil mit einer Stufe (16) aufweisen, wodurch die zu den Schneidkanten (11, 13) hinweisenden Bereiche der Messerklingen (10, 12) höher, also weiter von der Schieberplatte (8) entfernt liegen als die zu den Schneidkanten (11, 13) gegenüberliegenden Umfangsrändern (14, 15) weisenden Bereiche, dadurch gekennzeichnet, daß die Messerklingen (10, 12) im hinteren, an die Messerspitze (19) angrenzenden Bereich (10, 12) derart abgerundet sind, daß sich bei zusammengesetzten Messerklingen (10, 12) eine nahezu halbkreisförmige Profilführung ergibt, wobei der Umfangsrand (14, 15) der Messerklingen (10, 12) zumindest in ihrem hinteren, an die V-Spitze (19) des Schneidmessers (6) angrenzenden Bereich formschlüssig von angespritzten Kunststoffsträngen in Form eines liegenden U-Profils gehalten wird.

2. Vorrichtung nach Anspruch 1, dadurch gekennzeichnet, daß die angespritzten Kunststoffstränge vollständig in die Kunststoffmasse der Messerhalteplatte (4) übergehen und gleichzeitig den hinteren Bereich der Messerklingen (10, 12) an mindestens einer Stelle durchsetzen.

3. Vorrichtung nach Anspruch 2, dadurch gekennzeichnet, daß im hinteren Bereich jeder Messerklinge (10, 12) mindestens eine separate Bohrung (17) vorgesehen ist.

4. Vorrichtung nach Anspruch 2, dadurch gekennzeichnet, daß im hinteren Bereich jeder Messerklinge (10, 12) jeweils eine Randaussparung (21, 22) vorgesehen ist, wobei die Randaussparungen nach Zusammenbau der Messerklingen zum Schneidmesser (6) zusammen die Form einer einzigen länglichen Bohrung aufweisen.

5. Vorrichtung nach einem der vorangehenden Ansprüche, dadurch gekennzeichnet, daß die Messerklingen (10, 12) so angeordnet sind, daß wenigstens ein Ansatz (18) der einen Messerklinge (12) zumindest teilweise unter der anderen Messerklinge (10) liegt, wobei besagter Ansatz (18) gegenüber dem Hauptteil der einen Messerklinge (12) abgeknickt, abgeschrägt, als Stufe ausgebildet oder in ähnlicher Weise ausgeformt ist.

## Claims

1. A device for slicing fruit, vegetables or the like, comprising a cutter retaining plate (4), at the front edge of which there is disposed a V-shaped cutter, the point (19) of which points towards the cutter retaining plate (4), the cutter consisting of two blades (10, 12); two substantially parallel frame strips (2, 2) which, in the area adjoining the cutter tip (19), are interconnected by the cutter retaining plate (4) and, in the cutter area remote from the tip (19), are interconnected by at least one cross-member; and a slider plate (8) guided against the frame strips (2, 2) and displaceable parallel to the cutter retaining plate (4), a narrow gap being left between the rear edge of the slider plate (8) and the cutter and the blades (10, 12) having a profile with a step (16) so that those areas of the blades (10, 12) which point towards the cutting edges (11, 13) are higher, i.e. further away from the slider plate (8), than the areas having the peripheral edges (14, 15) remote from the cutting edges (11, 13), characterised in that the blades (10, 12) are so rounded in the rear zone (10, 12) adjoining the tip (19)that when the blades (10, 12) are assembled a substantially semi-circular profile configuration is obtained, the peripheral edge (14, 15) of the blades (10, 12) being positively held by injected plastic strips in the form of a horizontal U-profile in their rear zone and adjoining the V-tip (19) of the cutter (6).

2. A device according to Claim 1, characterised in that the injected plastic strips merge completely into the plastic material of the cutter retaining plate (4) and at the same time extend through the rear area of the blades (10, 12) at least at one point.

3. A device according to Claim 2, characterised in that at least one separate bore (17) is provided in the rear area of each blade (10, 12).

4. A device according to Claim 2, characterised in that an edge recess (21, 22) is provided in the rear area of each blade (10, 12), the edge recesses together having the form of a single elongate bore after the blades have been assembled to form the cutter (6).

5. A device according to any one of the preceding claims, characterised in that the blades (10, 12) are so disposed that at least one extension (18) of one of the blades (12) is situated at least partially beneath the other blade (10), the said extension being bent off, bevelled, constructed as a step, or conformed in a similar manner relatively to the main part of one of the blades (12).

## Revendications

1. Dispositif pour la coupe en tranches de fruits, de légumes ou de denrées analogues, comprenant une plaque porte-couteau (4), sur l'arête avant de laquelle est monté un couteau en V dont la pointe (19) est tournée en direction de la plaque porte-couteau (4) et qui est constitué de deux lames (10, 12) ; deux nervures de cadre (2, 2) sensiblement parallèles qui sont reliées entre elles, dans la zone adjacente à la pointe (19) du couteau, par la plaque porte-couteau (4) et, dans la zone du couteau distante de la pointe (19) du couteau, par au moins une barrette transversale ; et une plaque coulissante (8) guidée au niveau des nervures de cadre (2, 2) et pouvant se déplacer parallèlement à la plaque porte-couteau (4), entre l'arête arrière de la plaque coulissante (8) et le couteau subsistant un mince interstice, et les lames (10, 12) présentant un profil pourvu d'un étage (16), de sorte que les zones des lames (10, 12) tournées vers les arêtes de coupe (11, 13) sont plus hautes par rapport la plaque coulissante (8), c'est-à-dire en sont plus éloignées que les zones tournées vers les bords périphériques (14, 15) opposés aux arêtes de coupe (11, 13), caractérisé en ce que, dans la zone arrière (10, 12) adjacente à la pointe (19) du couteau, les lames (10, 12) sont arrondies de façon à obtenir, une fois les lames (10, 12) assemblées, un tracé de profil presque semi-circulaire, le bord périphérique (14, 15) des lames (10, 12) étant maintenu par complémentarité de formes, au moins dans sa zone arrière adjacente à la pointe en V (19) du couteau (6), par des bandes de matière plastique moulées par injection en forme de profil en U couché.

2. Dispositif selon la revendication 1, caractérisé en ce que les bandes de matière plastique moulées par injection se fondent complètement dans la masse en matière plastique de la plaque porte-couteau (4) et, simultanément, traversent la zone arrière des lames (10, 12) en au moins un endroit.

3. Dispositif selon la revendication 2, caractérisé en ce qu'il est prévu au moins un perçage séparé (17) dans la zone arrière de chaque lame (10, 12).

4. Dispositif selon la revendication 2, caractérisé en ce qu'il est prévu un évidement de bord (21, 22) dans la zone arrière de chaque lame (10, 12), les évidements de bord présentant, ensemble, la forme d'un perçage oblong unique après l'assemblage des lames pour former un couteau (6).

5. Dispositif selon l'une des revendications précédentes, caractérisé en ce que les lames (10, 12) sont disposées de façon qu'au moins une patte (18) de l'une des lames (12) se trouve au moins partiellement sous l'autre lame (10), ladite patte (18) étant, par rapport à la partie principale de l'une des lames (12), coudée, inclinée ou conçue en forme d'étage ou présentant une forme similaire.
